# FASCICULE DE BREVET EUROPEEN

(11) **EP 0 299 895 B1**
(45) Date de publication et mention de la délivrance du brevet: **29.01.1992**
(21) Numéro de dépôt: 88420248.2
(22) Date de dépôt: 13.07.1988
(51) Int. Cl.: D06B 3/28

(54) **Dispositif permettant le déblocage automatique du tissu dans les machines à teindre en boyau**
Einrichtung zum Freimachen von Geweben in Strangfärbemaschinen
Device for automatically releasing a fabric in a dyeing machine for materials in rope form

(30) Priorité: 15.07.1987 FR 8710494
(43) Date de publication de la demande: 18.01.1989
(73) Titulaire: MADINOX S.A. (Société Anonyme de droit français), F-69800 Saint Priest mi Plaine (FR)
(72) Inventeur: Bene, Armand, F-69800 Saint-Priest (FR)
(74) Mandataire: Laurent, Michel

(56) Documents cités:
- EP-A- 0 075 650
- WO-A-84/03908
- BE-A- 530 773
- DE-A- 3 613 364
- FR-A- 2 518 135
- GB-A- 1 396 364

## Description

La présente invention a pour objet un dispositif permettant le déblocage automatique du tissu dans les machines à teindre en boyau.

Dans une machine à teindre en boyau, le boyau de tissu, refermé sur lui-même, présente une partie disposée dans la zone inférieure de la machine, immergée dans le bain de teinture, et constituant une partie stockée sensiblement sous forme d'un pliage accordéon, et une partie émergée située dans la zone supérieure de la machine, passant au contact de moyens de guidage et d'entraînement, assurant la mise en mouvement de la boucle constituée par le boyau.

Les moyens d'entraînement du boyau sont constitués soit par un rouleau motorisé, encore appelé tournette, monté en partie haute de la machine, soit par des tuyères assurant un transport pneumatique, soit enfin par l'association d'une tournette et de tuyères.

Il arrive que le tissu stocké dans le fond de la machine bascule sur lui-même et exerce une contrainte sur la partie du boyau sortant du bain, perturbant le bon déplacement du boyau, voire immobilisant celui-ci. Il en résulte des défauts de teinture, préjudiciables à la qualité du produit fini. Ce problème est particulièrement important dans le cas de machines comportant seulement des tuyères pour réaliser le déplacement du boyau, dont l'action sur celui-ci ne permet pas de surmonter une augmentation sensible de la résistance à la circulation du tissu, comme cela est parfois possible avec une tournette qui exerce une traction mécanique sur le boyau.

Le document GB-A-1 396 364 décrit une machine de teinture de type "jet", dans laquelle le contrôle du défilement du boyau est contrôlé par un rouleau au contact duquel le boyau passe tangentiellement avec un appui sans glissement sous l'action d'un déflecteur qui dévie le boyau contre le rouleau. En cas d'arrêt du rouleau résultant d'un arrêt du défilement du boyau, il est procédé à une tentative de déblocage par inversion du sens de circulation du liquide de teinture.

La présente invention vise à remédier à cet inconvénient en fournissant un dispositif assurant, de façon sure et efficace, le déblocage du boyau, en cas d'arrêt du défilement de celui-ci.

A cet effet, le dispositif qu'elle concerne comprenant des moyens de contrôle de l'avance du boyau qui, lorsqu'un arrêt est constaté, commandent une opération de déblocage, est caractérisé en ce qu'il comporte, disposés sur le brin du boyau sortant de la zone de stockage, des moyens aptes à exercer une traction sur ce brin de boyau dans le sens d'avance de celui-ci, lorsque les moyens de contrôle de l'avance du boyau détectent un arrêt de celui-ci.

Dès que le boyau s'arrête de circuler, par exemple en raison d'un effort exercé par un mauvais arrangement du boyau au fond de la machine, cet arrêt est détecté et une traction est exercée sur le boyau, dont la valeur est supérieure à celle des moyens assurant la circulation normale.

Selon une forme d'exécution de ce dispositif, les moyens de contrôle de l'avance du boyau sont constitués par un rouleau d'axe horizontal monté libre en rotation autour de son axe et au contact duquel passe le boyau de façon à l'entraîner en rotation lors de son mouvement de défilement, ce rouleau étant associé à un capteur de contrôle de son mouvement de rotation.

Avantageusement le capteur de contrôle du mouvement de rotation du rouleau est constitué d'une part par un aimant fixé sur une face en bout du rouleau et excentré par rapport à celui-ci et d'autre part, par un capteur électro-magnétique fixé sur une paroi de la machine et placé sur le trajet de l'aimant, ce capteur électro-magnétique étant agencé pour fournir un signal si la fréquence des impulsions qu'il reçoit de l'aimant est inférieure à une valeur déterminée.

Selon une forme d'exécution de ce dispositif, dans le cas où la zone de stockage du tissu est située à la partie inférieure de la machine, il est agencé pour exercer une traction de bas en haut sur le boyau.

Selon une autre caractéristique de l'invention les moyens aptes à exercer une traction de bas en haut sur le boyau sont situés en-dessous des moyens de contrôle du défilement du boyau, ce qui confère une efficacité maximale aux moyens exerçant une traction sur le boyau.

Conformément à une forme d'exécution de ce dispositif, les moyens aptes à exercer une traction sur le boyau sont constitués par un anneau circulaire monté pivotant autour d'un axe diamétral et horizontal et susceptible d'être entraîné en rotation autour de cet axe, cet anneau étant disposé sur la trajectoire du boyau, et étant en conditions normales maintenu dans un plan horizontal, afin de permettre le passage sans frottements du boyau, et étant entraîné en rotation d'une valeur angulaire déterminée avant d'être ramené à sa position initiale, lorsque les moyens de contrôle de l'avance du boyau détectent un arrêt de celui-ci.

Conformément à une autre forme d'exécution de ce dispositif, les moyens aptes à exercer une traction sur le boyau sont constitués par une pince comportant deux mâchoires disposées dans un même plan horizontal et placées de part et d'autre du boyau lorsqu'elles sont en position ouverte, correspondant à une avance régulière du boyau, et susceptibles de se refermer sur celui-ci avant d'être déplacées verticale ment d'une valeur déterminée, puis de nouveau dans l'autre sens après ouverture, lorsque les moyens de contrôle de l'avance du boyau détectent un arrêt de celui-ci.

De toute façon, l'invention sera bien comprise à l'aide de la description qui suit, en référence au dessin schématique annexé, représentant, à titre d'exemple non limitatif, une forme d'exécution de cette machine :
Figure 1 en est une vue en coupe transversale ;
Figure 2 est une vue très schématique de côté d'un dispositif de déblocage du tissu conforme à l'invention ;
Figure 3 est une vue de face de ce dispositif ;
Figure 4 est une vue de côté de ce dispositif en période de déblocage du tissu.

La figure 1 représente très schématiquement une machine à teindre en boyau désignée par la référence générale 2, dans laquelle le boyau 3 de tissu refermé sur lui-même présente une partie 4 disposée dans la zone inférieure de la machine et immergée dans le bain de teinture 5. La partie émergée du boyau passe sur un rouleau supérieur motorisé 6 disposé dans la zone supérieure de la machine, cette dernière étant équipée, de façon connue, d'un système d'aspersion 7 du boyau à l'aide de bain repris dans le fond de la machine.

Conformément à la caractéristique essentielle de l'invention, cette machine est équipée, au niveau du brin du boyau sortant du bain, de moyens de déblocage du tissu comprenant un rouleau 8 d'axe horizontal, monté libre en rotation autour de son axe et au contact duquel passe le boyau en formant un angle de façon à pouvoir entraîner en rotation le rouleau lors de son mouvement de défilement.

Comme montré à la figure 3, le rouleau 8 est équipé d'un capteur de contrôle de son mouvement de rotation constitué, dans la forme d'exécution représentée au dessin, par un aimant 9 fixé sur l'une de ses faces en bout, et excentré par rapport au rouleau, et par un capteur électro-magnétique 10 fixé sur une paroi de la machine et placé sur le trajet de l'aimant 9, ce capteur électro-magnétique étant agencé pour fournir un signal si la fréquence des impulsions qu'il reçoit de l'aimant est inférieure à une valeur déterminée.

En-dessous du rouleau 8, est disposé un anneau 11 circulaire qui, comme montré au dessin, est traversé sans frottement par le boyau. Cet anneau 11 est monté pivotant autour d'un axe horizontal et diamétral 12 susceptible d'être entraîné en rotation par un moteur électrique ou d'autres moyens non représentés au dessin.

En pratique, lorsque le rouleau 8 contrôle un défilement normal du tissu, l'anneau 11 demeure dans un plan horizontal et laisse passer librement le boyau. Si, au contraire, à la suite d'un mauvais arrangement du boyau dans le bain 5, la tournette 6 n'exerce plus une traction suffisante pour assurer le défilement du boyau, le rouleau de contrôle 8 cesse de tourner ou tourne à une vitesse insuffisante, ce qui est détecté par le capteur 10 qui commande alors la mise en rotation de l'anneau 11. Cette rotation se traduit, comme montré à la figure 4, par un effort de traction de bas en haut sur le boyau. Après un angle de rotation de valeur déterminée, l'anneau 11 revient dans sa position de départ. Si le rouleau 8 contrôle un défilement normal du boyau, l'anneau 11 demeure dans cette position. Si, au contraire, le boyau est toujours bloqué, l'anneau est de nouveau entraîné en rotation pour exercer une nouvelle traction sur le boyau.

Comme il ressort de ce qui précède, l'invention apporte une grande amélioration à la technique existante en fournissant un dispositif de conception simple susceptible d'assurer automatiquement le déblocage du boyau de tissu lors de l'arrêt du défilement régulier de celui-ci.

C'est ainsi notamment que les moyens destiné à exercer une traction sur le boyau pourraient être constitués par une pince se refermant sur le tissu et actionnée alternativement de bas en haut ou par tout autre système actionné électriquement, pneumatiquement, hydrauliquement ou mécaniquement, ou encore que la zone de stockage du tissu pourrait être située non pas dans la partie inférieure, mais dans la partie supérieure de la machine, sans que l'on sorte pour autant du cadre de la revendication 1.

## Revendications

1. Dispositif permettant le déblocage automatique du tissu dans des machines à teindre en boyau, comprenant des moyens de contrôle de l'avance du boyau qui, lorsqu'un arrêt est constaté, commandent une opération de déblocage, caractérisé en ce qu'il comporte, disposés sur le brin du boyau (3) sortant de la zone de stockage (5),des moyens (11, 12) aptes à exercer une traction sur ce brin de boyau dans le sens d'avance de celui-ci, lorsque les moyens de contrôle de l'avance du boyau détectent un arrêt de celui-ci.

2. Dispositif selon la revendication 1, caractérisé en ce que les moyens de contrôle de l'avance du boyau (3) sont constitués par un rouleau (8) d'axe horizontal monté libre en rotation autour de son axe et au contact duquel passe le boyau de façon à l'entraîner en rotation lors de son mouvement de défilement, ce rouleau étant associé à un capteur de contrôle de son mouvement de rotation.

3. Dispositif selon la revendication 2, caractérisé en ce que le capteur de contrôle du mouvement de rotation du rouleau (8) est constitué d'une part par un aimant (9) fixé sur une face en bout du rouleau et excentré par rapport à celui-ci et d'autre part par un capteur électro-magnétique (10) fixé sur une paroi de la machine et placé sur le trajet de l'aimant, ce capteur électro-magnétique étant agencé pour fournir un signal si la fréquence des impulsions qu'il reçoit de l'aimant est inférieure à une valeur déterminée.

4. Dispositif selon l'une quelconque des revendications 1 à 3, caractérisé en ce que, dans le cas où la zone de stockage (5) du tissu est située à la partie inférieure de la machine, il est agencé pour exercer une traction de bas en haut sur le boyau (3).

5. Dispositif selon la revendication 4, caractérisé en ce que les moyens aptes à exercer une traction de bas en haut sur le boyau sont situés en-dessous des moyens de contrôle du défilement du boyau.

6. Dispositif selon l'une quelconque des revendications 1 à 5, caractérisé en ce que les moyens aptes à exercer une traction sur le boyau sont constitués par un anneau circulaire (11) monté pivotant autour d'un axe (12) diamétral et horizontal et susceptible d'être entraîné en rotation autour de cet axe, cet anneau étant disposé sur la trajectoire du boyau (3), et étant en conditions normales maintenu dans un plan horizontal, afin de permettre le passage sans frottements du boyau, et étant entraîné en rotation d'une valeur angulaire déterminée avant d'être ramené à sa position initiale, lorsque les moyens (8) de contrôle de l'avance du boyau détectent un arrêt de celui-ci.

7. Dispositif selon l'une quelconque des revendications 1 à 5, caractérisé en ce que les moyens aptes à exercer une traction sur le boyau sont constitués par une pince comportant deux mâchoires disposées dans un même plan horizontal et placées de part et d'autre du boyau lorsqu'elles sont en position ouverte, correspondant à une avance régulière du boyau, et susceptibles de se refermer sur celui-ci avant d'être déplacées verticalement d'une valeur déterminée, puis de nouveau en sens inverse après ouverture, lorsque les moyens de contrôle de l'avance du boyau détectent un arrêt de celui-ci.

## Claims

1. Device for automatic deblocking fabric in rope form into a drying apparatus, comprising means for controling the movement of the rope which, when a stop is detected, drives a deblocking step, characterized in that it comprises, disposed along the path of the rope (3) leading away from the stocking zone (5), means (11,12) for exerting a tractive force thereon in the direction of advance of the rope, when the control means of the advance of the rope detect a stop of said rope.

2. Device according to claim 1, characterized in that control means of the advance of the rope (3) comprise a roller (8) having an horizontal axis mounted so as to be free to rotate about its axis and in contact with the rope in order to entrain it in rotation, when moving, this roller being associated with a sensor responsive to rotation thereof.

3. Device according to claim 2, characterized that the control sensor of the rotating of the roller (8) comprises at one hand a magnet (9) fixed on an end face of the roller and eccentric with respect its axis, and at another hand, an electro magnetic sensor (10) fixed on a wall of the machine and located on the path of the magnet, this electromagnetic sensor being designed to generate a signal when the frequency of the pulses that it receives from the magnet is less than a predetermined value.

4. Device according to any claims 1 to 3, characterized in that, when the storage zone (5) of the fabric is located in the lower part of the machine, it is designed for exerting an upward traction on the rope (3).

5. Device according to claim 4, characterized in that the means entitled for exerting the upward traction on the rope (3) are located below the unthreading control means of the rope.

6. Device according to any claims 1 to 5, characterized in that the means for exerting a traction on the rope comprises a circular ring (11) mounted to pivot about an horizontal and diametral axis (12), entitled to be rotated about this axis, this ring being located on the path of the rope (3), and being in usual conditions maintained in an horizontal plane, in order to allow the traversing of the rope without friction, and being rotating of a predetermined angle value before returning to its initial position, when the control means (8) detects an interruption in the advance of the rope.

7. Device according to any claims 1 to 5, characterized in that the means adapted to apply traction on the rope are constituted by a pincer comprising two jaws disposed in the same horizontal plane and located on each side of the rope when in open condition, corresponding to normal advance of the rope, and able to close again on it before to be displaced upwardly of a predetermined value, and then in opposite direction after opening, when the control means of the advance of the rope detect a stop of said rope.

## Patentansprüche

1. Vorrichtung zum selbsttätigen Freimachen von Geweben in Strangfärbemaschinen, mit Mitteln zum Überwachen des Strangvorschubes, die beim Feststellen eines Stillstandes einen Arbeitsgang zum Freimachen steuern, dadurch gekennzeichnet, daß sie auf dem aus einer Sammelzone (5) austretenden Trum des Stranges (3) angeordnete Mittel (11, 12) aufweist, mittels derer ein Zug auf den Trum des Stranges (3) in dessen Vorschubrichtung ausübbar ist, wenn die Mittel zum Überwachen des Strangvorschubes dessen Stillstand erkennen.

2. Vorrichtung nach Anspruch 1, dadurch gekennzeichnet, daß die Mittel zum Überwachen des Strangvorschubes durch eine Rolle (8) mit horizontaler Achse gebildet werden, wobei die Rolle (8) frei drehbar auf der Achse angeordnet ist und der Strang (3) unter Anlage an der Rolle (8) an dieser vorbeiläuft, derart, daß sie bei dessen Vorbeilaufen in Drehrichtung angetrieben wird, und daß die Rolle (8) einem Überwachungssensor für deren Drehbewegung zugeordnet ist.

3. Vorrichtung nach Anspruch 2, dadurch gekennzeichnet, daß der Überwachungssensor für die Drehbewegung der Rolle (8) einerseits durch einen Magneten (9) gebildet wird, der an einer Stirnseite der Rolle (8) und exzentrisch zu dieser angeordnet ist und andererseits durch einen elektromagnetischen Aufnehmer (10), der an einer Maschinenwand befestigt und an der Bewegungsbahn des Magneten (9) positioniert ist, und daß der elektromagnetische Aufnehmer (10) veranlaßt wird, ein Signal abzugeben, wenn die von dem Magneten (9) empfangene Impulsfrequenz unterhalb eines vorbestimmten Wertes liegt.

4. Vorrichtung nach einem der Ansprüche 1 bis 3, dadurch gekennzeichnet, daß, falls die Sammelzone (5) des Gewebes sich im unteren Teil der Maschine befindet, die Vorrichtung veranlaßt wird, einen Zug auf den Strang (3) in einer Richtung von unten nach oben auszuüben.

5. Vorrichtung nach Anspruch 4, dadurch gekennzeichnet, daß die Mittel zum Ausüben eines Zuges auf den Strang (3) in einer Richtung von unten nach oben, unterhalb der Mittel zum Überwachen des Vorbeilaufens des Stranges (3) angeordnet sind.

6. Vorrichtung nach einem der Ansprüche 1 bis 5, dadurch gekennzeichnet, daß die Mittel zum Ausüben eines Zuges auf den Strang (3) durch einen kreisförmigen Ring (11) gebildet werden, der um eine Achse (12) drehbar ist, die entlang eines Kreis-Durchmessers und horizontal verläuft, daß der Ring (11) in Drehrichtung um die Achse (12) antreibbar ist, daß der Ring (11) auf der Bewegungsbahn des Stranges (3) angeordnet ist und unter normalen Betriebsbedingungen in einer Horizontalebene gehalten wird, so daß der Strang (3) reibungsfrei durch den Ring (11) laufen kann, und daß der Ring (11) in Drehrichtung bis zum Erreichen einer vorbestimmten Winkelstellung angetrieben und dann wieder in seiner Ausgangsposition zurückgenommen wird, wenn die Mittel (8) zum Überwachen des Strangvorschubes dessen Stillstand erkennen.

7. Vorrichtung nach einem der Ansprüche 1 bis 5, dadurch gekennzeichnet, daß die Mittel zum Ausüben eines Zuges auf den Strang durch eine Zange mit zwei Backen gebildet werden, die in einer gemeinsamen Horizontalebene auf gegenüberliegenden Seiten des Stranges angeordnet sind, wenn sie sich in einer Offenstellung befinden, die einem ordnungsgemäßen Strangvorschub entspricht, und daß sie sich um den Strang schließen, um alsdann um einen bestimmten Betrag vertikal angehoben und nach erneutem Öffnen wieder abgesenkt zu werden, wenn die Mittel zum Überwachen des Strangvorschubes dessen Stillstand erkennen.
